# EUROPÄISCHE PATENTSCHRIFT

(11) **EP 0 402 814 B1**
(45) Veröffentlichungstag und Bekanntmachung des Hinweises auf die Patenterteilung: **23.11.1994**
(21) Anmeldenummer: 90110971.0
(22) Anmeldetag: 10.06.1990
(51) Int. Cl.: E04H 3/12

(54) **Stützeinrichtung für Tragteile von Tribünen oder Gerüsten**
Support device for load-bearing elements in grandstands or scaffoldings
Dispositif de support pour éléments porteurs de tribunes ou d'échafaudages

(30) Priorität: 12.06.1989 DE 3919140
(43) Veröffentlichungstag der Anmeldung: 19.12.1990
(73) Patentinhaber: Langer, Ruth, geb. Layher, D-74363 Güglingen (DE)
(72) Erfinder: Langer, Ruth, geb. Layher, D-74363 Güglingen (DE)
(74) Vertreter: Utermann, Gerd, Dipl.-Ing.

(56) Entgegenhaltungen:
- DE-U- 8 707 555
- GB-A- 2 000 541

## Beschreibung

Die Erfindung betrifft eine Stützeinrichtung für Tragteile von Tribünen oder Gerüsten mit höheneinstellbaren Fußstücken, die jeweils eine Fußplatte und ein daran befestigtes, aufragendes, höheneinstellbar mit dem jeweils darüber befindlichen Stiel verbindbares Einsteckelement aufweist.

Gerüste und Tribünen werden auf unebenem Boden aufgestellt. Deshalb sieht man höheneinstellbare Fußstücke vor, die in der Regel mit aufragenden Spindeln und darauf geschraubten Muttern mit Griffen ausgestaltet sind, so daß die Spindeln in die zumeist runden Stiele der Tragteile eingreifen. Auch sind Höheneinstellungen mit Steckstiften denkbar. Bei der Berechnung und Dimensionierung sind auf das Fußstück wirkende Seitenkräfte zu berücksichtigen. In der Regel reichen die herkömmlichen Gestaltungen für die Aufnahme aller auftretenden Kräfte aus, weil die Spindeln nicht sehr stark ausgezogen werden und man bei größeren Höhenunterschieden lieber auf unterschiedlichen, angepaßten Höhen liegende Stielenden einsetzt. Es kann jedoch vorkommen, daß bei hochbelasteten Gerüsten oder vor allem bei Tribünen größere Seitenkräfte auftreten oder längere Auszüge notwendig werden. Um eine solche Einrichtung mit absoluter Sicherheit abzustützen, hat man deshalb im Bereich des jeweiligen Fußstückes entsprechende Vorkehrungen zu treffen.

Zum Stand der Technik wurden die im Folgenden behandelten Druckschriften ermittelt.

Längenveränderbare Gerüststäbe sind aus DE-A-31 41 367 und DE-U-19 75 449 bekannt. Dabei verwendet die erstgenannte Lösung an den Enden nach unten offene Klauen mit Sicherungshaken, die über runde Gerüstrohre gesteckt werden und somit für die Fußabstützung nicht geeignet sind. Die ineinander gesteckten, ausziehbaren Rohre werden mit einer umgreifenden Kupplung und einem schwenkbar gelagerten, in Rohrbohrungen eingreifenden Sicherungsstift sowie mit einem Sicherungskeil an der Halbschalenkupplung gegen unerwünschtes Ausziehen gesichert. Der Stab ist nicht stufenlos einstellbar und deshalb nicht für Fußstützen geeignet. Bei dem Verbandstab nach DE-U-19 75 449 sind zwei ineinander steckbare Rohre mit Stiftverbindung vorgesehen. Die an den Enden vorgesehenen Augenköpfe sind mit Außengewinde in die Innengewindebohrungen der stirnseitigen Abschlußplatten der beiden verschiebbar ineinander gesteckten Rohrteile einschraubbar. Die Prinzipien dieser verlängerbaren Gerüststäbe und ihrer Sicherung gegen unbeabsichtigte Verlängerung oder Verkürzung können teilweise bei der Erfindung benutzt werden, wie es in der Beschreibung und in und zu den Unteransprüchen abgehandelt ist.

DE-A-28 22 676 zeigt, wie ein Diagonalstab über ein Gelenk mit einem Anschlußkopf an der Lochscheibe eines Gerüststieles unter Zuhilfenahme eines Keiles befestigt wird. Eine solche Ausgestaltung wird bei der erfindungsgemäßen Verstrebung benutzt. Sie ist jedoch gemäß dieser Offenlegungsschrift nicht für die Abstützung von Spindelfüßen, sondern für allgemeine Verwendung vorgesehen und demgemäß entsprechend ausgestaltet.

FR-A-10 83 500 zeigt rohrartige Verbindungselemente mit auswärts ragenden Laschen und Steckstiften, durch deren Querausnehmungen Sicherungskeile steckbar sind. Ähnliche Ausgestaltungen können gemäß den Unteransprüchen an den Fußstücken nach der Erfindung eingesetzt werden. Nach dieser Schrift sind sie für die Anbringung von Diagonalstäben im Rahmen eines üblichen räumlichen Gittertragwerks einer Tribüne, nicht jedoch für die Schrägabstützung längenveränderbarer Fußstücke vorgesehen.

DE-A-14 09 400 zeigt eine Tribüne oder einen ähnlichen räumlichen Bau, bei dem bezüglich der vorliegenden Erfindung keine Gemeinsamkeiten erkennbar sind. Auch im Bereich der unmittelbar an die quadratischen Vertikalstützen angeschweißten Fußplatten sind vertikale nicht gelochte, bolzenfreie Ansätze vorgesehen, die unter anderen Ansätzen darüber gesteckter anderer Teile der Tribünentragstruktur greifen und der gegenseitigen Abhubsicherung, nicht jedoch dem Anschluß von Verstrebungen dienen.

Aus DE-U-19 73 139 ist ein Rohrgerüst üblicher Bauart mit Spindelfüßen bekannt. Diese Spindelfüße sind höheneinstellbar, haben jedoch selbst keine seitliche Verstrebung. Andere Doppelfüße sind unten an Bodenrahmen vorgesehen, jedoch nicht mit verlängerbaren Schrägstreben ausgestattet.

DE-U-17 92 386 zeigt einen Fuß, insbesondere Spindelfuß für Gerüste oder dgl.. An dessem unteren Teil ist seitlich als Aufnahme für den Anschluß einer Verstrebung oder eines Abstandshalters oder dgl. ein Zapfen vorgesehen, der mit einer sichernden Schwenklasche ausgestattet ist. Auf diesen Zapfen sollen horizontal liegende, dem Rastersystem des aufzustellenden Gerüstes entsprechende Verstrebungen angebracht werden, um die Füße sofort an den vorgesehenen Plätzen sicher im Abstand voneinander aufzustellen, so daß das Gerüst darüber errichtet werden kann. Verlängerbare Schrägstreben zur Verhinderung des Ausweichens dieser Füße bei höheren Ausspindelungen sind hier weder behandelt, noch nahegelegt.

Aus US-A-4 277 923 ist eine Stützfußeinrichtung für ein angehobenes Bodenplattensystem bekannt. Dabei sind sternförmige Flanschträger an den oberen Enden der Stützfüße vorgesehen. Auf die Sternarme sind Horizontalverstrebungswinkel für die Bodenplatten oder Bodenplatten unmittelbar aufgelegt. Unterhalb der Sternarme sind Laschen mit Querlöchern zum Anschluß der Endaugen von Schrägstreben vorgesehen. Die einstückigen Stützrohre haben an ihren unteren Enden ein- und ausschraubbare Spindeln, die ihrerseits an den unteren Enden die Fußplatten tragen. Die Fußplatten sind mit vier aufragenden Laschen mit Querbohrungen einstückig gestaltet. An diesen können die unteren Augenköpfe der Schrägstreben mit durchgesteckten Schraubbolzen gesichert werden. An einem Fußstück sind gemäß der Darstellung zwei Schrägstreben angeschlossen. Weitere können angeschlossen werden. Einzelheiten über eine evtl. Verlängerung der Schrägstreben sind nicht entnehmbar. Eine Verwendung und Anpassung an räumliche Tragwerke von Tribünen oder dgl. ist nicht vorgesehen. Die Montage mittels der Schrauben und passender Schrägstreben ist zeitaufwendig.

Aus US-A-3 606 704 ist eine gleichartige, angehobene Bodenstruktur ersichtlich, bei der unter einem horizontalen Tragwerk für die Platten aus I- und U-Profilen sich einzelne relativ kurze Füße befinden, die im Bereich des Bodens ggf. gefedert sind und Lochscheiben aufweisen, zwischen denen mit Hilfe von Kugelgelenken gegen Federkraft längenveränderliche Schrägstreben zu dem höher liegenden Rahmentragwerk befestigt werden können, wobei an einem Fuß auch zwei Streben dargestellt sind. Die Befestigung der Streben mit den Kugelköpfen ist nicht nur konstruktiv und montagetechnisch aufwendig, sondern bei möglichen Montagefehlern auch nicht ungefährlich. Die Verwendung von diagonal verlaufenden Federstreben ist für die Verhinderung von Knickung und seitlichem Ausweichen der Füße von Tribunen und Gerüsten nicht möglich.

Der Erfindung liegt die Aufgabe zugrunde, eine in den unteren Bereichen des Fußstückes gegen Seitenkräfte gesicherte Stützeinrichtung der eingangs genannten Art so auszugestalten, daß sie auf einfache und sichere Weise ohne zusätzlichen Aufwand an Demontage- und Montagehandgriffen vor Ort erforderlich werdende Höhenfeineinstellungen zuläßt und wobei die Bauteile mit einfach zu handhabenden sicher die auftretenden Kräfte in das Tragwerk einleitenden Verbindungsmitteln und geeigneten, schnell und sicher handhabbaren Längeneinstellmitteln ausgestattet sind.

Die Aufgabe wird durch die Merkmale des Anspruches 1 gelöst, wobei insbesondere von Bedeutung ist, daß das Fußstück mit mindestens zwei Anschlußeinrichtungen für je eine zu einer beabstandet liegenden Lochscheibe der Tragteile führenden Schräg-Strebe ausgestattet ist und wobei die Schräg-Streben stufenlos mit Einstellspindel längenveränderbar zwischen den Anschlußeinrichtungen und dem Tragteil befestigt sind und wobei die Schräg-Streben an den Anschlußenden für die Tragteile gelenkig angeschlossene Anschlußköpfe mit Keil für die horizontalen Lochscheiben aufweisen.

Dadurch, daß man Schräg-Streben mit Einstellspindel stufenlos längenveränderbar mit dem Fußstück und einem geeigneten Element der Tragteile verbindet, lassen sich Seitenkräfte auch im untersten Bereich der darauf lastenden Tribüne bzw. des Gerüstes od. dgl. durch die leichtere und genaue Einstellung wesentlich verbessert abstützen. Der Aufwand dafür ist relativ gering. Durch die stufenlos längeneinstellbare Gestaltung kann man sich der Höheneinstellung im jeweiligen Einsatzfall ohne weiteres sehr genau anpassen. Die Schräg-Strebe ist in sich selbst längenveränderlich und an den Tragteilen des Gerüstes oder der Tribüne sicher befestigt; und zwar wenigstens am einen Ende mit einem gelenkig angeschlosenen Aufsteckkopf mit Keil für eine horizontale Lochscheibe. Dadurch erhält man sehr gut definierte Anschlußverhältnisse und leichte Montagebedingungen für sichere hochfeste Anschlüsse. Da man einen Festpunkt am Tragteil von Tribüne oder Gerüst vorsieht, hat man die Längenverstellung in die Schräg-Strebe zu legen und stufenlos zu gestalten. Dabei kann man einen längenverstellbar mit dem Rohrteil der Schräg-Strebe verbundenen Augenkopf zum Aufstecken auf einen Zapfen am Fußstück vorsehen. Diese Längenveränderung wird mit Hilfe eines Gewindes nach Art einer Spindel realisiert. So kann man sich allen Höhenbedürfnissen für die Abstützung des jeweiligen Stieles und den daraus resultierenden Längenveränderungsbedürfnissen für die Schräg-Strebe feinstufigst anpassen.

Die Anschlußmittel am Fußstück können in verschiedener Weise ausgestaltet sein und z. B. die vertikalen Spindeln bzw. Einsteckelemente der Fußstücke in irgendeiner klemmenden Form umgreifen. Eine zweckmäßige Form der Anschlußmittel am Fußstück sieht eine Vertikalplatte mit einem seitlich herausragenden Zapfen mit Sicherungsbohrung oder sonstiger Sicherungseinrichtung vor, auf welche der Augenkopf aufsteckbar ist. Es ist dann eine Längenanpassung in Feinstufen von einer halben Steigung des Gewindes erzielbar. Diese kann wegen des Keilkopfes auf der horizontalen Lochscheibe mit Gelenkanschluß des Strebenrohres gerade auch im bodennahen Bereich besonders gut zu handhaben sein. Da in der Regel Seitenkräfte nicht nur in einer bevorzugten Richtung abzustützen sind, sieht man verlängerbare Schräg-Streben zur Stützung gegen seitliches Ausweichen in zwei Richtungen vor. Diese können je nach der Konstruktion und dem Kraftverlauf gelegt werden. Zweckmäßig sieht man Standardausführungen von Fußstücken vor, die zwei im Winkel von 90° zueinander angeordnete Sicherungseinrichtungen aufweisen. Dabei kann die Ausgestaltung so getroffen sein, daß die Vertikalplatten an einer Hülse angeschweißt oder an dieser mit ihr einstückig ausgebildet sind, wobei die Hülse über das vertikale Einsteckelement des Fußstückes gesteckt und mit dem Fußstück verbunden ist. Diese Verbindung kann durch Schrauben oder Stecken erfolgen. Zweckmäßig wird man die Vertikalplatten und/oder die Hülse mit dem Fußstück verschweißen. Für das Einsteckelement des Fußstückes wählt man zweckmäßig die zumeist gebräuchliche Form einer Gewindespindel, auf der eine mit Griffteilen ausgestattete Mutter höhenverstellbar ist. Auf dieser stützt sich der als Rohr ausgebildete jeweilige Stiel der Tragteile ab. Weitere Einzelheiten, Ausgestaltungen, Vorteile und Merkmale der Erfindung ergeben sich auch aus dem nachfolgenden, anhand der Zeichnungen abgehandelten Beschreibungsteil.

Ein Ausführungsbeispiel wird nachfolgend anhand der Zeichnungen erläutert.

Es zeigen:
- Fig. 1: Die schematisierte Schrägansicht einer Tribüne mit Fußstücken und Schräg-Streben;
- Fig. 2: die Schrägansicht von drei Fußstücken, von denen eines mit Schräg-Streben abgestützt ist.
- Fig. 3: die Seitenansicht eines Fußstückes;
- Fig. 4: die Draufsicht auf das Fußstück nach Fig. 3;
- Fig. 5: eine teilweise schematisierte Seitenansicht einer Schräg-Strebe, zum Teil im Schnitt.

Die Tribüne 50 hat eine Tragkonstruktion, auf der die Laufböden 52 der einzelnen Ränge 53.1 bis 53.n abgestützt sind. Der seitliche Rand 54 ist mit einem Seitengeländer 55 und der oberste Rang 53.n ist an seinem hinteren Rand 57 mit einem Rückengeländer 58 versehen.
Die Tragkonstruktion enthält Tragteile 51 und ist mit Fußstücken 60, Tribünen-Anfangsstücken 61, Anfangswangen 62 für den untersten Rang 53.1, Wangenteilen 63 für zweiten bis vierten Rang, Wangenteilen 64 für höhere Ränge mit geringer oder mittlerer Steigung, Wangenteilen 65 für höhere Ränge mit größerer Steigung und Wangenteilen 66 für jeweils zwei Ränge mit niederer oder mittlerer oder großer Steigung aufgebaut. Diese Wangenteile stützen sich auf Stielen 67 ab, die aus Gerüstmaterial von üblichen Gerüsten gebildet sind. Diese Stiele 67 haben im Abstand HR1 voneinander angeordnete Lochscheiben 70. Die Tribünen-Anfangsstücke 61 bzw. die Stiele 67 werden jeweils auf die Fußstücke 60 in bekannter Weise aufgesteckt und stützen sich mit ihren unteren Enden auf den Muttern 71 der Fußstücke 60 ab. Diese können zum Höhenausgleich benutzt werden. Die Stiele 67 können bei größeren Höhen aus mehreren Teilen zusammengesteckt werden. Für die Aussteifung der Stiele 67 untereinander sind Horizontalriegel 73, Diagonalstäbe 74 und Aussteifungsrahmen 75 vorgesehen. Diese haben jeweils an ihren Anschlußenden die aus der allgemeinen Gerüstbautechnik bekannten Anschlußköpfe 80, welche horizontale Schlitze aufweisen, mittels deren sie über die Lochscheiben 70 gesteckt werden. Durch Keilschlitze in den Anschlußköpfen 80 steckbare Keile 76 dienen der jeweiligen festen Verbindung in bekannter Weise.

Die Aussteifungsrahmen 75 sind jeweils mit mindestens zwei Diagonalstäben 77.1 und 77.2 bzw. weiteren mit entsprechenden Dezimalziffern bezeichneten Diagonalstäben ausgerüstet. Sie haben Horizontalstäbe 78.1 und 78.2 sowie seitlich liegende Vertikalstäbe 79.1 und 79.2 und in jeder Ecke einen Anschlußkopf 80. Durch diese zwischen den Stielen 67 in etwa schachbrettmusterartig, jedoch räumlich entsprechend verteilt angeordneten Aussteifungsrahmen 75 kann auch eine große Tribüne 50 mit Sicherheit winkelrecht und lotrecht besonders günstig und schnell aufgebaut werden. Dort, wo keine Aussteifungsrahmen 75 sinnvoll erscheinen, sind einfache Diagonalstäbe 74 angeordnet. Die Anordnung dieser Aussteifungsrahmen 75 und Diagonalstäbe 74 ergibt sich schematisch aus der Darstellung in Fig. 1, wobei unter den obersten drei Rängen in dem aufgebrochenen Bereich Teile des Raumwerkes dargestellt sind, während unter den übrigen Rängen die räumlich liegenden Elemente der Übersichtlichkeit halber weggelassen sind und nur die den Begrenzungsebenen der schematischen Zeichnung zugehörigen Aussteifungsrahmen 75 bzw. Horizontalriegel 73 und Diagonalstäbe 74 dargestellt sind.

Wegen der großen auftretenden senkrechten Kräfte in den Stielen 67 muß aus Sicherheitsgründen auch mit großen Horizontalkräften an den Fußstücken 60 gerechnet werden. Deshalb sind diese in besonderer Weise mit Sicherungseinrichtungen in Form von Vertikalplatten mit Zapfen gestaltet und haben jeweils zwei unter rechten Winkeln zueinander angreifende, in der Länge einstellbare Schräg-Streben 85.

Das Fußstück 60 besteht aus einer üblichen Fußplatte 111, die beispielsweise vier Befestigungsbohrungen 112 aufweist. Auf dieser ist eine übliche Gewindespindel 114 aufragend befestigt. Diese hat eine für den Einsatzzweck geeignete Länge, die sich nach der Dimensionierung richtet. Auf ihr ist höhenverstellbar eine Mutter 115 angeordnet, die Griffteile 116 aufweist. Auf ihrer oberen Abstützfläche 117 stützt sich der jeweilige Stiel 67 der Trageinrichtung in bekannter Weise höheneinstellbar ab.

Über die Gewindespindel 114 ist im unteren Bereich eine Sicherungshülse 120 gesteckt, die eine Länge 121 aufweist. Unter einem Winkel von 90° trägt sie seitlich zwei Vertikalplatten 122, die mit der Sicherungshülse 120 und der Fußplatte 111 verschweißt sind. Auch die Sicherungshülse 120 ist mit der Fußplatte 111 und der Gewindespindel 114 mittels der Schweißnähte 123 verschweißt, so daß sie eine stabile Einheit bilden. Beide Vertikalplatten 122 tragen etwa in der Mitte Zapfen 125 mit Sicherungsbohrungen 126 zum Durchstecken je eines Stiftes.

Die Zapfen 125 sind zum Aufstecken von Schräg-Streben 130 bestimmt. Diese stellen eine Ausführungsform der Schräg-Streben 85 nach Fig. 1 dar. Die Schräg-Strebe 130 besteht aus einem Rohrteil 131, einem Augenkopf 132, einer Längeneinstelleinrichtung 133 und einem Anschlußkopf 134. Der Anschlußkopf 134 ist mittels eines Gelenkes 135 in üblicher Weise an dem Rohrteil 131 gelenkig befestigt, so daß man den Schlitz 136 horizontal über eine entsprechende Lochscheibe 70 stecken und mit dem Keil 76 sichern kann.

Der Augenkopf 132 ist als Flachteil mit einer Dicke ausgebildet, die dem Maß 141 zwischen der Außenwand 142 und der Sicherungsbohrung 126 der Zapfen 125 entspricht. Die Aufsteckbohrung 143 entspricht in ihrem Durchmesser dem Durchmesser des Zapfens 125. Der Augenkopf hat ein Rohrteil 146, welches am Ende einen Innengewindeteil 147 aufweist. In diesen ist eine Einstellspindel 148 hineingeschraubt. Die Einstellspindel 148 ist in das Rohrteil 131 der Schräg-Strebe 130 mit geeigneten Zwischenteilen 149 im Bereich des Endes 150 eingeschweißt. Die gesamte Strebe erhält eine Länge, die das Ausschrauben auf die erforderliche Länge in einem Diagonalfeld gestattet.

Die Sicherungshülse 120 mit ihren Vertikalplatten 122 kann auch als Zusatzteil ausgebildet sein. Sie wird dann einfach aufgesteckt und mit einer weiteren kleineren Mutter auf der Gewindespindel 114 gesichert. Auch sind Sicherungen mit Steckstiften möglich. Man kann die einfache Zapfenbefestigung durch andere Einhängemittel ersetzen.

Zusammengefaßt kann die Erfindung auch wie folgt beschrieben werden :
Die Stützeinrichtung für Tragteile von Tribünen oder Gerüsten hat ein höheneinstellbares Fußstück (60) mit einer Fußplatte (111), einer Gewindespindel (114) und einer üblichen Mutter (115). An einer Sicherungshülse (120) sind Vertikalplatten (122) befestigt. Diese haben Zapfen (125). Auf die zapfen (125) werden die Augenköpfe (132) von Schräg-Streben (130) aufgesteckt, die in geeigneter Weise an Tragelementen der Tragteile von Tribünen oder Gerüsten längeneinstellbar befestigt werden.

| Bezugszeichenliste: | | | |
|---|---|---|---|
| 50 | Tribüne | 111 | Fußplatte |
| 51 | Tragteile | 112 | Befestigungsbohrung |
| 52 | Laufboden | 114 | Gewindespindel |
| 53 | Rang | 115 | Mutter |
| 53.1 bis 53.n | Ränge | 116 | Griffteil |
| | | 117 | Abstützfläche |
| | | 120 | Sicherungshülse |
| 54 | seitlicher Rand | 121 | Länge von 120 |
| 55 | Seitengeländer | 122 | Vertikalplatte |
| 57 | hinterer Rand | 123 | Schweißnaht |
| 58 | Rückengeländer | 125 | Zapfen |
| 60 | Fußstück | 126 | Sicherungsbohrung |
| 61 | Tribünen-Anfangsstück | 130 | Schräg-Strebe |
| 62 | Anfangswange | 131 | Rohrteil |
| 63 | Wangenteil | 132 | Augenkopf |
| 64 | " | 133 | Längeneinstelleinrichtung |
| 65 | " | 134 | Anschlußkopf |
| 66 | " | 135 | Gelenk |
| 67 | Stiel | 136 | Schlitz |
| 70 | Lochscheibe | 141 | Maß |
| 71 | Mutter | 142 | Außenwand |
| 73 | Horizontalriegel | 143 | Aufsteckbohrung |
| 74 | Diagonalstab | 146 | Rohrteil |
| 75 | Aussteifungsrahmen | 147 | Innengewindeteil |
| 76 | Keil | 148 | Einstellspindel |
| 77.1 | Diagonalstab | 149 | Zwischenteil |
| 77.2 | " | 150 | Ende |
| 78.1 | Horizontalstab | | |
| 78.2 | " | | |
| 79.1 | Vertikalstab | | |
| 79.2 | " | | |
| 80 | Anschlußkopf | | |
| 85 | Schräg-Strebe | | |
| 110 | Geländerträger | | |
| HR1 | Abstand | | |

## Patentansprüche

1. Stützeinrichtung für Tragteile von Tribünen (50) oder Gerüsten mit höheneinstellbaren Fußstücken (60), die jeweils eine Fußplatte (111) und ein daran befestigtes, aufragendes, höheneinstellbar mit dem jeweils darüber befindlichen Stiel verbindbares Einsteckelement aufweisen, wobei das Fußstück (60) mit mindestens zwei Anschlußeinrichtungen (122, 125) für je eine zu einer beabstandet liegenden Lochscheibe (70) der Tragteile (51) führenden Schräg-Strebe (85/130) ausgestattet ist und wobei die Schräg-Streben (85/130) stufenlos mit Einstellspindel (148) längenveränderbar zwischen den Anschlußeinrichtungen (122, 125) und dem Tragteil (51) befestigt sind und wobei die Schräg-Streben (85/130) an den Anschlußenden für die Tragteile (51) gelenkig angeschlossene Anschlußköpfe (134) mit Keil (76) für die horizontalen Lochscheiben (70) aufweisen.

2. Stützeinrichtung nach Anspruch 1,
**dadurch gekennzeichnet**,
daß die Schräg-Strebe (85/130) einen längenverstellbar mit ihrem Rohrteil verbundenen Augenkopf (132) zum Aufstecken auf einen Zapfen (125) am Fußstück (60) aufweist.

3. Stützeinrichtung nach Anspruch 1 oder 2,
**dadurch gekennzeichnet**,
daß die Anschlußeinrichtungen am Fußstück (60) von einer Vertikalplatte (122) mit einem seitlich herausragenden Zapfen (125) vorzugsweise mit Sicherungsbohrung (126) gebildet sind.

4. Stützeinrichtung nach wenigstens einem der vorstehenden Ansprüche,
**dadurch gekennzeichnet**,
daß die Vertikalplatten (122) an einer Hülse (120) angeschweißt oder ausgebildet sind, die über das vertikale Einsteckelement (114) gesteckt und mit dem Fußstück (60) verbunden ist.

5. Stützeinrichtung nach Anspruch 4,
**dadurch gekennzeichnet**,
daß Vertikalplatte (122) und/oder Hülse (120) mit dem Fußstück (60) verschweißt sind.

6. Stützeinrichtung nach wenigstens einem der vorstehenden Ansprüche,
**dadurch gekennzeichnet**,
daß das Einsteckelement des Fußstückes (60) eine Gewindespindel (114) ist, auf der eine mit Griffteilen (116) ausgestattete Mutter (115) höhenverstellbar ist, auf der sich der als Rohr ausgebildete Stiel (67) der Tragteile (51) abstützt.

## Claims

1. A supporting device for support elements of stands (50) or scaffoldings with height-adjustable foot pieces (60) comprising a respective foot plate (111) and a thereto attached insert which is upwardly oriented and height-adjustable connectable with a respective bar thereabove, and that the foot piece (60) is equipped with at least two connecting devices (122, 125) for a respective slanted web (85/130) which connects to a remote perforated disc (70) of the support elements (51), and that the slanted webs (85/130) are mounted to be in length infinitely variable with setting spindle (148) between the connecting devices (122, 125) and the support element (51), and that the slanted webs (85/130) have at the connecting ends for the support elements (51) hingedly connected connecting heads (134) with wedge (76) for the horizontal perforated discs (70).

2. A supporting device according to claim 1, **characterised in that** the slanted web (85/130) comprises a longitudinally adjustable eyehead (132) connected to its tubular section for pushing onto a pin (125) on the foot Piece (60).

3. A supporting device according to claim 1 or 2, **characterised in that** the connecting devices on the foot piece (60) are formed by a vertical plate (122) with a laterally protruding pin (125), preferably with a securing bore (126).

4. A supporting device according to at least one of the above claims, **characterised in that** the vertical plates (122) are welded or formed onto a sleeve (120) which is pushed over the vertical insert (114) and connected to the foot piece (60).

5. A supporting device according to claim 4, **characterised in that** the vertical plate (122) and/or the sleeve (120) are welded to the foot piece (60).

6. A supporting device according to at least one of the above claims, **characterised in that** the insert of the foot piece (60) is a threaded spindle (114) with a height-adjustable nut (115) with wings (116) which supports the tubular pole (67) of the support elements (51).

## Revendications

1. Dispositif d'appui (50) pour des éléments porteurs de tribunes ou d'échafaudages comprenant des pièces de base d'appui (60) réglable en hauteur, qui comportent chacun une semelle d'appui (111) et, fixé sur celle-ci en en faisant saillie, un élément d'emmanchement pouvant être relié de manière réglable en hauteur, au poteau situé respectivement au-dessus, la pièce de base d'appui (60) étant pourvue d'au moins deux dispositifs de raccordement (122, 125) destinés chacun à une contre-fiche oblique (85/130) conduisant à un disque perforé (70) des éléments porteurs (51), situé à distance, les contre-fiches obliques (85/130) étant fixées entre les dispositifs de raccordement (122, 125) et l'élément porteur (51), en étant susceptibles d'être réglées en longueur de manière continue au moyen d'une vis de réglage (148), et les contre-fiches obliques (85/130) présentant, aux extrémités de raccordement destinées aux éléments porteurs (51), des têtes de raccordement (134) qui sont fixées de manière articulée, comportent un coin (76) et sont prévues pour les disques perforés (70) horizontaux.

2. Dispositif d'appui selon la revendication 1, caractérisé en ce que la contre-fiche oblique (85/130) comporte une tête à oeil (132) reliée de manière réglable en longueur à sa partie tubulaire, et destinée à être emmanchée sur un tenon (125) sur la pièce de base d'appui (60).

3. Dispositif d'appui selon la revendication 1 ou 2, caractérisé en ce que les dispositifs de raccordement sur la pièce de base d'appui (60), sont formés par une plaque verticale (122) comportant un tenon (125) faisant saillie latéralement et comportant de préférence un perçage de blocage (126).

4. Dispositif d'appui selon l'une au moins des revendications précédentes, caractérisé en ce que les plaques verticales (122) sont soudées ou réalisées sur un manchon (120), qui est engagé sur un élément d'emmanchement (114) et relié à la pièce de base d'appui (60).

5. Dispositif d'appui selon la revendication 4, caractérisé en ce que la plaque verticale (122) et/ou le manchon (120) sont soudés sur la pièce de base d'appui (60).

6. Dispositif d'appui selon l'une au moins des revendications précédentes, caractérisé en ce que l'élément d'emmanchement de la pièce de base d'appui (60) est une broche filetée (114), sur laquelle est réglable en hauteur, un écrou (115) muni de parties de préhension (116) et sur lequel s'appuie le poteau (67) des éléments porteurs (51), réalisé en tant que tube.
